# FASCICULE DE BREVET EUROPEEN

(11) **EP 3 447 376 B1**
(45) Date de publication et mention de la délivrance du brevet: **04.03.2020**
(21) Numéro de dépôt: 18000514.2
(22) Date de dépôt: 12.06.2018
(51) Int. Cl.: F23C 99/00

(54) **COMBUSTION AMÉLIORÉE PAR IONISATION DIRIGÉE**
VERBESSERTE VERBRENNUNG DURCH GELENKTE IONISIERUNG
IMPROVED COMBUSTION BY DIRECTED IONISATION

(30) Priorité: 23.08.2017 BE 201700115
(43) Date de publication de la demande: 27.02.2019
(73) Titulaire: Op De Beeck, Marc Aime Joseph, 5641 Mettet (BE)
(72) Inventeur: Op De Beeck, Marc Aime Joseph, 5641 Mettet (BE)

(56) Documents cités:
- WO-A1-96/01394
- US-A- 5 702 244

## Description

L'invention concerne une méthode avant pour but de produire plus d'énergie dans une flamme pour une même quantité de combustible utilisé. Dans les essais réalisés avec les dispositifs décrits dans les figures, cette méthode a permis dans certains cas une augmentation de +/- 50% de l'énergie de la flamme. Des méthodes visant à produire plus d'énergie dans une flamme sont décrites par les documents US5702244 et WO96/01394.

L'invention se base sur le procédé suivant : on utilise des pièces métalliques dans ou à proximité de la zone de combustion. La partie chaude de ces pièces métalliques voit ses électrons migrer vers la partie froide. Ce pôle positif dans la partie chaude attire les électrons et repousse les ions positifs carbone et hydrogène produits par la combustion. Ces électrons captés sont ensuite réinjectés sur les atomes d'oxygène, eux-mêmes réintroduits par après, dans la zone de combustion. On utilise également l'effet de pointe pour faciliter l'évacuation des électrons.

Le principe de base est de séparer les cations positifs carbone et hydrogène des électrons. Ces trois éléments sont produits lors de la première phase de toute combustion. Cette séparation a pour but d'éviter que les électrons se recombinent aux cations. Les électrons séparés sont ensuite réinjectés (en utilisant l'effet de pointe pour faciliter l'éjection) plus loin sur les atomes d'oxygène (le comburant) qui deviennent des anions. Puis, ces derniers sont remis dans la zone de combustion. Les chocs entre cations et anions sont ainsi plus violents car le libre parcours moyen avant le choc est augmenté et ils sont plus nombreux car il y a eu moins de recombinaisons cations- électrons et d'interactions électrons-anions. Ceci conduit à plus d'énergie produite. La séparation des cations (carbone et hydrogène) des électrons, se fait au moyen de pièces métalliques dont l'extrémité chaude est dans ou près de la zone de combustion et l'extrémité froide est au contact de l'oxygène entrant. On utilise un principe physique qui veut qu'une extrémité chaude d'un métal voit ses électrons migrer vers la partie froide créant donc un pôle positif dans la zone chaude. Ce même pôle positif sert à attirer les électrons produits par le combustible et à repousser les cations carbone et hydrogène produits en même temps par ce même combustible.

L'invention est illustrée par les figures.

Dans la figure 1. la partie supérieure du cône métallique est la partie la plus chaude du conducteur. Elle capte les électrons et repousse les cations carbone et hydrogène qui sont produits par le combustible (ici le combustible est solide). Les électrons captés migrent vers le bas du cône métallique (partie plus froide) où ils sont éjectés par effet de pointe sur l'oxygène entrant par le dessous du dispositif. Ces anions oxygène sont ensuite aspirés vers le combustible où s'accumulent les cations carbone et hydrogène. Le choc entre cations et anions de signe électrique contraire provoque la production d'énergie.

Les références suivantes sont utilisées dans les figures, toutes les variantes décrites dans ces figures faisant partie de l'invention :
B : brique C : combustible CO2 : dioxyde de carbone e-: électron F : flamme G :gaz H2O : eau H : hydrogène L : combustible liquide. O-- : ion oxygène. O2 : oxygène. TM : tôle ou tige métallique A,B,C (figure 1)niveaux. Niveau C : niveau où sont évacués, par effet de pointe, les électrons sur l'oxygène entrant par le bas.

Légendes des figures (1 à 7) : 1A : vue de face ; 1B vue du dessous ;1C vue du dessus ;1D vue de côté. 2A vue de face ; 2B : vue du dessous ; 2C vue du dessus ; 2D vue de côté. 3A : vue de face ; 3B ; vue de côté ; 3C vue du dessus,3D vue du dessous. 4A : vue de face ; 4B vue du dessus ; 4C vue de côté ; 4D vue du dessous. 5A : vue de face ; 5B vue du dessus ; 5C vue de côté, 5D vue du dessous. Figure 6 : coupe longitudinale. Figure 7 : idem figure 1.

## Revendications

1. Méthode pour produire plus d'énergie lors de la combustion par flamme et consistant à effectuer les opérations suivantes :
A) Installer des pièces métalliques dans la chambre de combustion, la partie haute des pièces métalliques se trouvant au voisinage des flammes et la partie basse des dites pièces métalliques se trouvant à l'entrée du comburant, qui peut être de l'air ou de l'oxygène, de façon à générer une migration des électrons de la partie chaude des dites pièces métalliques situées au voisinage de la flamme vers la partie froide des dites pièces métalliques située à l'entrée du comburant.
B) Capter les électrons et repousser les ions positifs carbone et hydrogène produits par la combustion au niveau de la dite extrémité chaude des pièces métalliques au moyen du pôle positif qui y est généré par la migration des électrons dans les pièces métalliques.
C) Ejecter par effet de pointe les électrons accumulés dans la partie froide des pièces métalliques dans le comburant entrant dans le dispositif de combustion de façon à générer des anions conduisant à une ionisation du dit comburant.
D) Transférer le comburant ainsi ionisé vers la zone de combustion chargée en cations d'hydrogène et de carbone, de façon à générer des chocs entre les dits anions de comburant et les dits cations d'hydrogène et de carbone et augmenter ainsi l'énergie produite par la réaction de combustion.

## Patentansprüche

1. Verfahren zur Erzeugung von mehr Energie bei der Flammenverbrennung mit folgenden Arbeitsgängen:
A) Anbringung von Metallteilen in der Brennkammer, der obere Teil der Metallteile in der Nähe der Flammen und der untere Teil der Metallteile am Eingang des Oxidationsmittels; das Luft oder Sauerstoff sein kann, um eine Elektronenmigration aus dem heißen Teil der Metallteile, die sich in der Nähe der Flamme befinden, in den kalten Teil der Metallteile am Eingang des Oxidationsmittels zu erzeugen.
B) Die Elektronen einfangen und die bei der Verbrennung am heißen Ende der Metallteile entstehenden positiven Kohlenstoff- und Wasserstoffionen mit dem positiven Pol abstoßen, der dort durch die Elektronenmigration in den Werkstücken erzeugt wird Metall.
C) Die im kalten Teil der Metallteile im in die Verbrennungsvorrichtung eintretenden Oxidationsmittel angesammelten Elektronen werden durch Spitzeneffekt ausgestoßen, um Anionen zu erzeugen, die zu einer Ionisation des genannten Oxidationsmittels führen.
D) Das ionisierte Oxidationsmittel wird in die mit Wasserstoff- und Kohlenstoffkationen beladene Verbrennungszone überführt; um Schocks zwischen den genannten Oxidationsmittelanionen und den genannten Wasserstoff- und KohlenstoffKationen hervorzurufen und dadurch die durch die Verbrennungsreaktion erzeugte Energie zu erhöhen.

## Claims

1. Method to produce more energy in the flame combustion consisting of doing the following operations :
A) Installing metallic pieces in the combustion chamber. The upper side of the metallic pieces are near the flams and the lower side of the metallic pieces are at the entrance of the oxidizer (air or oxygen). This way of doing causes the migration of the electrons from the hot part of the metallic pieces (near the flams) to the cold part of the metallic pieces (near the entrance of the oxygen).
B) Catch the electrons and repel the carbon and hydrogen positive ions produced by the combustion near the hot part of the metallic pieces. This action is possible due to the positive pole created in the metallic pieces due to the migration of its electrons to the cold part of the metallic pieces.
C) Eject the electrons arriving at the cold part of the metallic pieces by using the spikes (tips) effect on the arriving oxygen.This way of doing leads to oxygen ionization.
D) Transfer the ionized oxygen to the combustion chamber charged with hydrogen and carbon cations to generate shocks between negative oxygen and positive carbon and hydrogen. This way conducts to more energy produced by the combustion.
